# EUROPÄISCHE PATENTSCHRIFT

(11) **EP 0 562 096 B1**
(45) Veröffentlichungstag und Bekanntmachung des Hinweises auf die Patenterteilung: **07.02.1996**
(21) Anmeldenummer: 92922106.7
(22) Anmeldetag: 21.10.1992
(51) Int. Cl.: B66C 23/70, B66C 23/58

(54) **LADEKRAN**
LOADING CRANE
GRUE DE CHARGEMENT

(30) Priorität: 21.10.1991 AT 2091/91
(43) Veröffentlichungstag der Anmeldung: 29.09.1993
(73) Patentinhaber: PALFINGER AKTIENGESELLSCHAFT, A-5101 Bergheim/Salzburg (AT)
(72) Erfinder: SIEBERER, Franz, A-4890 Weissenkirchen (AT)
(74) Vertreter: Hofinger, Engelbert, DDr.
(86) Internationale Anmeldenummer: AT9200128
(87) Internationale Veröffentlichungsnummer: WO9308116

(56) Entgegenhaltungen:
- DE-A- 1 756 055
- DE-A- 2 310 550
- DE-A- 2 702 650
- US-A- 3 658 189
- US-A- 3 809 248
- US-A- 3 841 494
- US-A- 4 125 974

## Beschreibung

Die Erfindung bezieht sich auf einen an einem Lastfahrzeug anbringbaren Ladekran mit einem Ausleger, welcher aus mehreren teleskopartig ineinander angeordneten Armen besteht, wobei zwischen aufeinanderfolgenden Armen je eine aus Kolben und Zylinder bestehende Hydraulikeinheit angeordnet ist und beim Ausschieben eines Armes ein am vorhergehenden Arm angeordneter Anschlag ein mit dem ausgeschobenen Arm mitbewegtes Ventil betätigt, welches die Hydraulikzufuhr für den nachfolgenden Arm freigibt.

Folgesteuerungen für Ladekräne haben den Zweck, sicherzustellen, daß die einzelnen Arme eines Teleskopauslegers in einer bestimmten, meist starr festgelegten Reihenfolge aus- bzw. eingefahren werden. Dies wird entweder durch eine elektrohydraulische Steuervorrichtung (vgl. DE-PS 26 48 608) oder unter Vermeidung elektrischer Bauteile mit erheblichem mechanischen Aufwand (vgl. DE-OS 34 13 443) erreicht. Demgegenüber sind die von der Firma Palfinger Aktiengesellschaft vorbenützten Ladekräne mit einer mechanisch einfachen Folgesteuerung der eingangs definierten Art ausgestattet, welche jedoch den Nachteil hat, daß lediglich jener Arm des Teleskops, welcher sich unmittelbar am ihn umgebenden Knickarm abstützt, zwangsweise zuerst ausgefahren wird. Die übrigen Teile des teleskopartig aufgebauten Schubarmes sind hingegen hinsichtlich der Reihenfolge des Ausschiebens nicht festgelegt.

Bei den offenkundig vorbenutzten Kränen der Palfinger Aktiengesellschaft befindet sich das Ventil, welches durch den am Knickarm angeordneten Anschlag betätigt wird, an dem zum Knickarm gerichteten kolbenseitigen Ende des Hydraulikzylinders, welcher den ersten Arm betätigt. Erst wenn dieser erste Arm völlig ausgefahren ist, gibt das als Rückschlagventil ausgebildete Ventil den Durchfluß der Hydraulikflüssigkeit zu den Zylindern der weiteren Teleskoparme frei.

Aufgabe der Erfindung ist es, eine Einrichtung der eingangs skizzierten Art so auszugestalten, daß sie für die Folgesteuerung mehrerer Teleskoparme tauglich wird. Lediglich die mehrfache Anwendung der vorbenützten Einrichtung wäre zur Lösung dieser Aufgabe deshalb nicht geeignet, weil von dem anschlagbetätigten Ventil zur von diesem versorgten Hydraulikeinheit führende Leitungen neben einer Mehrzahl von Hydraulikeinheiten, Ventilen und Anschlägen an der Außenseite des Knickarmes nicht mehr unterzubringen sind. Die Erfindung macht diese Rohrleitungen überflüssig, indem sie das Ventil, welches nach dem Ausschieben eines Armes die Ölzufuhr zum folgenden Arm freigibt, nicht am ausgeschobenen Arm, sondern am darauf folgenden Arm anordnet. Erfindungsgemäß ist also vorgesehen, daß das Ventil am geschlossenen Ende des Hydraulikzylinders des auf den ausgeschobenen Arm folgenden Armes angeordnet ist.

Die Erfindung ermöglicht nicht nur die Vermeidung störender Rohrleitungen, sondern überhaupt einen sehr kompakten Aufbau der praktisch in den Boden der Hydraulikeinheit integrierten Ventile. Wie anhand des Ausführungsbeispiels näher erläutert werden soll, ist in diesem Sinne vorzugsweise vorgesehen, daß das Ventil ein unmittelbar an den Zylinder angeflanschtes federbeaufschlagtes Schiebeventil ist, dessen Schieberstange mit dem Anschlag zusammenwirkt.

Nach dem vorveröffentlichten Stand der Technik ist das anschlaggesteuerte Ventil ein einfaches Rückschlagventil. Damit läßt sich zwar erreichen, daß der erste Teleskoparm notwendigerweise zuerst ausfährt, nicht aber daß er zuletzt einfährt. Um sicherzustellen, daß der erste Teleskoparm zuletzt einfährt, ist es an sich bereits bekannt, den Kolben der entsprechenden Hydraulikeinheit mit einem Dorn zu versehen, der beim völligen Einfahren des Kolbens ein an den Boden der Hydraulikeinheit anschließendes Rückschlagventil aufdrückt. Die Erfindung ermöglicht es, beide Maßnahmen miteinander zu kombinieren und damit zu einer einfachen Folgesteuerung für das Einfahren und das Ausfahren auch mehrerer Teleskoparme zu kommen, indem das Ventil ein Absperrventil ist, zu dem ein Rückschlagventil parallel geschaltet ist, welches in an sich bekannter Weise bei völlig eingeschobenem Kolben geöffnet ist.

Einzelheiten der Erfindung werden anschließend anhand der Zeichnung erläutert. In dieser ist
Fig. 1 die schematische Darstellung eines konventionellen Ladekrans, Fig. 2 ein Schaltplan einer erfindungsgemäßen Folgesteuerung und Fig. 3 und 4 Längsschnitte durch den Endbereich erfindungsgemäß ausgebildeter Hydraulikeinheiten bei geöffnetem bzw. geschlossenem Ventil.

Der in Fig. 1 dargestellte, dem Stand der Technik entsprechende Ladekran weist einen auf einem Sockel 8 um eine vertikale Achse drehbaren Ständer 3 auf. An diesem Ständer 3 ist mittels eines Hubzylinders 1 ein Hubarm 5 um eine horizontale Achse 4 schwenkbar gelagert. Um eine weitere horizontale Achse 9 ist ein sogenannter Knickarm 7 unter Vermittlung der Hydraulikeinheit 6 und des Kniehebels 2 schwenkbar. Der Knickarm 7 bildet mit einer Serie von teleskopartig darin angeordneten Armen 11 - 14, die insgesamt als Schubarm bezeichnet werden, einen Ausleger.

Die Erfindung betrifft eine Folgesteuerung für das Aus- und Einfahren der Arme 11,12,13,14, welche mit dem Knickarm 7 bzw. untereinander durch eine Reihe von Hydraulikeinheiten 16,17,18,19 (zum Teil nicht sichtbar) verbunden sind. Bei der in Fig. 1 dargestellten vorbenützten Ausführung eines Krans ist lediglich das Ausfahren des Armes 11 vor jenem der Arme 12 - 14 sichergestellt. Hiezu ist an der offenen Seite des Zylinders der Hydraulikeinheit 16, welche den Knickarm 7 mit dem ausschiebbaren Arm 11 verbindet, ein Ventil 10 angeordnet. Dieses gibt die Zufuhr von Druckflüssigkeit zu der in der Zeichnung nicht sichtbaren Hydraulikeinheit 17, welche die Arme 11 und 12 verbindet, erst frei, wenn es am Anschlag 21 anschlagt, welcher mit dem Knickarm 7 verbunden ist.

Erfindungsgemäß ist das Ventil 10 nicht, wie in Fig. 1 dargestellt, mit dem Zylinder der Hydraulikeinheit 16 verbunden, welche zum Ausschieben des Armes 11 aus dem Knickarm 7 dient. Der Anschlag 21 am Knickarm 7 ragt gemäß der Erfindung vielmehr in den Weg eines Ventils 32, welches am geschlossenen Ende des Zylinders der Hydraulikeinheit 17 angeordnet ist. In analoger Weise stößt beim Ausschieben des Armes 12 durch die Hydraulikeinheit 17 das Ventil 32', welches mit der Hydraulikeinheit 18 zum Ausschieben des Armes 13 verbunden ist, gegen einen mit dem Arm 11 fest verbundenen Anschlag 22. Dieser Anschlag 22 kann beispielsweise seitlich vom Boden des Zylinders der Hydraulikeinheit 16 abstehen. Der das Ventil 32'' der zum Ausschieben des Armes 14 dienenden Hydraulikeinheit 19 betätigende Anschlag 23 befindet sich in analoger Weise auf einem mit dem Arm 12 fest verbundenen Teil beispielsweise am offenen Ende des Zylinders der Hydraulikeinheit 17.

Aus Fig. 2 ergibt sich die Funktion einer in der beschriebenen Weise aufgebauten Einrichtung. Beim Ausschieben des Auslegers gelangt Hydraulikflüssigkeit über das Rückschlagventil 35 durch die hohle Kolbenstange 161 der Hydraulikeinrichtung 16 in den Zylinderraum 162. Dadurch wird der Zylinder der Hydraulikeinheit 16 nach rechts ausgeschoben, da die Hydraulikflüssigkeit über die Leitung 37 nicht abströmen kann, solange die Ventile 32 und 38 geschlossen sind. Erst wenn die Hydraulikeinheit 16 den Arm 11 ganz ausgefahren hat, sodaß das Ventil 32 gegen den Anschlag 21 am Knickarm 7 gedrückt und damit geöffnet worden ist, gelangt Hydraulikflüssigkeit in den Zylinderraum 172 der Hydraulikeinheit 17 und es kommt zum Ausschieben des Armes 12. In analoger Weise werden die Arme 13 und 14 nach dem Arm 12 ausgeschoben.

Beim Einschieben des beschriebenen Teleskoparmes wird Hyraulikflüssigkeit über die Leitung 40 in den die Kolbenstange 161 der Hydraulikeinheit 16 umgebenden Raum 163 geleitet. Dies bewirkt jedoch noch nichts, bis die Hydraulikflüssigkeit nacheinander durch die Leitungsabschnitte 50,50',50'' in die die Kolbenstangen der Hydraulikeinheiten 17,18,19 umgebenden Räume 173,183,193 gelangt ist und die Kolbenstange 191 nach links verschoben hat, was unter Öffnung des Rückschlagventils 42 möglich ist. Wenn die Kolbenstange 191 und der damit verbundene Arm 14 gänzlich eingefahren sind, öffnet der Dorn 194 am Boden der Kolbenstange 191 das Ventil 38'' und überbrückt damit das Ventil 32'', sodaß nunmehr Hydraulikflüssigkeit aus dem Zylinderraum 182 der Hydraulikeinheit 18 abfließen kann. Anschließend öffnet der Dorn 184 am Ende des Kolbens 181 das Ventil 38', wo sich der geschilderte Vorgang in analoger Weise wiederholt.

In Fig. 3 und 4 ist ein Ausführungsbeispiel für die Konstruktion eines erfindungsgemäß angeordneten Schieberventils 32 gezeigt. Bei der in Fig. 3 dargestellten offenen Stellung des Ventils ist die Schieberstange 321 durch den am Knickarm 7 angeordneten Anschlag 21 gegen die Wirkung der Feder 322 eingeschoben, Die über die Leitung 37 zugeführte Hydraulikflüssigkeit gelangt ungehindert in den Zylinderraum 172. Ein Weiterfließen durch das im Inneren des Kolbens 171 angeordnete Rohr 177 durch die Öffnungen 175 ist nur möglich, wenn auch das Ventil 32' offen ist. Dies setzt jedoch voraus, daß der Kolben 171 aus der dargestellten Lage ganz nach rechts verschoben wird.

Die in Fig. 2 dargestellte Leitung 50 mündet am rechten Ende der Hydraulikeinheit 17 in den die Leitung 174 umgebenden Raum 176 im Kolben 171 und gelangt erst von dort in den den Kolben 171 umgebenden Raum 173.

In der in Fig. 4 dargestellten Lage verschließt das Ventil 32 den Durchfluß durch die Bohrungen 323 und 324. Ein Abfließen von Hydraulikflüssigkeit durch das Rohr 174 ist in diesem Fall nur möglich, wenn der Dorn 174 das Rückschlagventil 38 geöffnet hat, wenn sich der Kolben 171 also in seiner äußersten linken Stellung befindet.

## Patentansprüche

1. An einem Lastfahrzeug anbringbarer Ladekran mit einem Ausleger, welcher aus mehreren teleskopartig ineinander angeordneten Armen (11,12,13,14) besteht, wobei zwischen aufeinanderfolgenden Armen (11,12,13,14) je eine aus Kolben und Zylinder bestehende Hydraulikeinheit (16,17,18,19) angeordnet ist und beim Ausschieben eines Armes (11,12,13,14) ein am vorhergehenden Arm (11,12,13,14) angeordneter Anschlag (21,22,23) ein mit dem ausgeschobenen Arm (11,12,13,14) mitbewegtes Ventil (32,32',32'') betätigt, welches die Hydraulikzufuhr für den dem ausgeschobenen Arm nachfolgenden Arm (11,12,13,14) freigibt, dadurch gekennzeichnet, daß das Ventil (32,32',32'') am geschlossenen Ende des Hydraulikzylinders des auf den ausgeschobenen Arm (11,12, 13,14) folgenden Armes (11,12,13,14) angeordnet ist.

2. Ladekran nach Anspruch 1, dadurch gekennzeichnet, daß das Ventil (32,32',32'') ein Absperrventil ist, zu dem ein Rückschlagventil (38,38',38'') parallel geschaltet ist, welches in an sich bekannter Weise bei völlig eingeschobenem Kolben geöffnet ist.

3. Ladekran nach Anspruch 2, dadurch gekennzeichnet, daß das Ventil (32) ein unmittelbar an den Zylinder angeflanschtes federbeaufschlagtes Schiebeventil ist, dessen Schieberstange (321) mit dem Anschlag (21) zusammenwirkt.

## Claims

1. Loading crane, which can be attached to a truck and has a boom comprising several telescopically arranged arms (11, 12, 13, 14), where one hydraulic unit (16, 17, 18, 19), each, comprising piston and cylinder is arranged between successive arms (11, 12, 13, 14) and, upon telescoping an arm (11, 12, 13, 14), a stop (21, 22, 23) arranged at the preceding arm (11, 12, 13, 14) actuates a valve (32, 32', 32'') which is moved along with the telescoped arm (11, 12, 13, 14) and which releases the hydraulic supply for the arm (11, 12, 13, 14) following the telescoped arm, characterized in that the valve (32, 32', 32'') is disposed on the closed end of the hydraulic cylinder of the arm (11, 12, 13, 14) following the telescoped arm (11, 12, 13, 14).

2. Loading crane as claimed in claim 1, characterized in that the valve (32, 32', 32'') is a shutoff valve to which a nonreturn valve (38, 38', 38'') is connected in parallel that is opened in a well-known manner when the piston is totally pushed in.

3. Loading crane as claimed in claim 2, characterized in that the valve (32) is a spring-loaded slide valve flanged directly to the cylinder and whose slide rod (321) interacts with the stop (21).

## Revendications

1. Grue de chargement pouvant être montée sur un camion et comprenant une flèche composée de plusieurs bras (11, 12, 13, 14) mutuellement emboîtés télescopiquement, avec disposition, entre des bras (11, 12, 13, 14) successifs, de chaque fois une unité hydraulique (16, 17, 18, 19) constituée d'un piston et d'un cylindre, grue sur laquelle, lors de l'extension d'un bras (11, 12, 13, 14), une butée (21, 22, 23) agencée sur le bras (11, 12, 13, 14) précédent, actionne une soupape (32, 32', 32'') déplacée conjointement avec le bras (11, 12, 13, 14) étendu et autorisant l'amenée de fluide hydraulique pour le bras (11, 12, 13, 14) faisant suite au bras étendu, caractérisée en ce que la soupape (32, 32', 32'') est agencée à l'extrémité fermée du cylindre hydraulique du bras (11, 12, 13, 14) faisant suite au bras (11, 12, 13, 14) étendu.

2. Grue de chargement selon la revendication 1, caractérisée en ce que la soupape (32, 32', 32'') est une soupape d'arrêt avec laquelle est monté en parallèle un clapet antiretour (38, 38', 38'') qui est ouvert, de façon en elle-même connue, lorsque le piston est complètement rentré.

3. Grue de chargement selon la revendication 2, caractérisée en ce que la soupape (32) est une soupape à tiroir chargé par ressort, qui est bridée directement sur le cylindre et dont une tige (321) solidaire du tiroir coopère avec la butée (21).
